# FASCICULE DE BREVET EUROPEEN

(11) **EP 3 721 135 B1**
(45) Date de publication et mention de la délivrance du brevet: **03.01.2024**
(21) Numéro de dépôt: 18830912.4
(22) Date de dépôt: 04.12.2018
(51) Int. Cl.: F21S 43/14, F21S 43/27, F21S 43/20, F21S 43/33, F21S 43/40

(54) **DISPOSITIF DE SIGNALISATION POUR UN VÉHICULE AUTOMOBILE, COMPRENANT UN OU PLUSIEURS ÉCRANS LUMINEUX ÉCLAIRÉS DE FAÇON HOMOGÈNE**
SIGNALVORRICHTUNG FÜR EIN KRAFTFAHRZEUG, UMFASSEND EINEN ODER MEHRERE HOMOGEN BELEUCHTETE LICHTSCHIRME
SIGNALLING DEVICE FOR A MOTOR VEHICLE, COMPRISING ONE OR MORE HOMOGENEOUSLY ILLUMINATED LIGHT SCREENS

(30) Priorité: 05.12.2017 FR 1761648
(43) Date de publication de la demande: 14.10.2020
(73) Titulaire: Marelli Automotive Lighting France, 89330 Saint-Julien-du-Sault (FR)
(72) Inventeur: PROVOT, Erwan, 78190 Trappes (FR); BUISSON, Alain, 78320 Le Mesnil-Saint-Denis (FR)
(74) Mandataire: Jacobacci Coralis Harle
(86) Numéro de dépôt international: PCT/FR2018/053106
(87) Numéro de publication internationale: WO 2019/110919

(56) Documents cités:
- EP-A1- 1 528 527
- EP-A2- 0 326 668
- EP-B1- 1 213 531
- CN-Y- 2 489 181
- DE-A1- 10 355 210
- DE-A1-102015 108 804
- FR-A1- 3 007 821
- US-A- 6 152 590
- US-A1- 2017 291 533

## Description

### DOMAINE TECHNIQUE AUQUEL SE RAPPORTE L'INVENTION

La présente invention concerne un dispositif de signalisation pour un véhicule automobile, comprenant un ou plusieurs écrans lumineux éclairés de façon homogène.

### ARRIÈRE-PLAN TECHNOLOGIQUE

Pour des raisons évidentes de sécurité, la réglementation impose aux véhicules automobiles d'être équipés de dispositifs d'éclairage et de signalisation. Au cours du temps, les dispositifs d'éclairage et de signalisation sont également devenus des éléments esthétiques permettant de personnaliser le style de chaque véhicule automobile. Le document EP 1 528 527 A1 montre un dispositif de signalisation.

Les sources lumineuses surfaciques sont particulièrement prisées pour cela, en raison de leur grande surface d'éclairage homogène pour une faible profondeur d'encombrement. Les progrès techniques récents ont permis d'envisager l'utilisation des diodes électroluminescentes organiques, également connues sous l'acronyme anglo-saxon OLED pour « Organic Light Emiting Diode », à l'intérieur comme à l'extérieur des véhicules automobiles.

Une diode électroluminescente organique ou diode EO se compose d'un substrat, de deux électrodes destinées à injecter des charges de signe contraire et une couche organique interposée entre les électrodes. La diode EO émet de la lumière lorsque les électrodes font passer un courant électrique suffisant dans la couche organique. Au moins une électrode doit être transparente pour que la lumière se diffuse à l'extérieur. Les électrodes sont alimentées en courant par l'intermédiaire de connecteurs électriques agencés à la périphérie de la diode EO. Les connecteurs électriques sont habituellement dissimulés derrière un cadre de fixation d'une certaine épaisseur et entourant la diode EO. La position des connecteurs électriques ou la présence du cadre de fixation rend difficile leur agencement pour former une seule et même surface lumineuse continue. De ce fait, les surfaces d'éclairage homogène obtenues à partir des diodes EO se limitent généralement aux dimensions de la diode EO elle-même. Pour des raisons économiques et techniques, les diodes EO actuellement utilisées dans le domaine automobile se limitent à quelques centimètres carrés. Il n'est donc pas possible de former des surfaces lumineuses homogènes de grandes dimensions et à faibles coûts.

Selon un autre inconvénient, les sources de lumière OLED sont bien plus coûteuses que les sources de lumière à ampoules à filament ou à diodes électroluminescentes (LED). De plus, la faible épaisseur d'une diode OLED par rapport à sa surface lumineuse rend celle-ci particulièrement vulnérable aux chocs. Les diodes EO sont ainsi très fragiles et nécessitent d'être utilisées avec soin et précaution. Or, l'environnement d'un véhicule automobile n'est pas favorable à l'utilisation d'une diode EO en raison des nombreuses contraintes mécaniques, notamment des vibrations et des accélérations, et des contraintes thermiques auxquelles sont soumis ses composants. Cet environnement provoque donc fréquemment des défaillances des dispositifs d'éclairage embarqués dans les véhicules automobiles utilisant des diodes EO.

L'invention vise à résoudre ces défauts en proposant un dispositif de signalisation pour un véhicule automobile comprenant au moins un écran lumineux, éclairé de façon homogène, de plus grandes dimensions, plus fiable et moins coûteux.

### OBJET DE L'INVENTION

Afin de remédier aux inconvénients précités, la présente invention propose un dispositif de signalisation pour un véhicule automobile comprenant au moins un écran éclairé de façon homogène.

L'invention est remarquable en ce que le dispositif de signalisation comporte entre autres:
- une source de lumière configurée pour émettre un faisceau lumineux, dont l'intensité lumineuse diminue lorsqu'on s'approche de la périphérie du faisceau lumineux; et
- un écran comprenant une première face opposée à une deuxième face, l'écran laissant passer au moins une partie du faisceau lumineux émis par la source de lumière ; et

- un moyen de maintien de l'écran devant la source de lumière de sorte que la source de lumière puisse éclairer sa première face ; et
- un moyen d'occultation d'une partie périphérique du faisceau lumineux émis par la source de lumière, de sorte qu'au niveau de la deuxième face de l'écran la variation maximale d'intensité lumineuse est égale ou inférieure à 60% lorsque le faisceau lumineux éclaire l'écran.

Le dispositif de signalisation selon l'invention comprend donc un moyen d'occultation d'une partie périphérique du faisceau lumineux émis par la source de lumière, de sorte que seule la partie de l'écran éclairée par le centre du faisceau lumineux est visible par un observateur. En d'autres termes, le moyen d'occultation ne dévie pas et/ou n'occulte pas une partie centrale du faisceau lumineux éclairant de façon homogène la deuxième face de l'écran. La partie centrale du faisceau lumineux est entourée par la partie périphérique mentionnée ci-dessus. Par le terme « homogène », on entend une surface lumineuse dont l'aspect semble uniforme pour un observateur. L'inventeur estime que cette impression visuelle est obtenue lorsque la différence d'intensité lumineuse entre la zone la plus lumineuse de l'écran et une autre zone de l'écran, divisée par la valeur de l'intensité de la zone la plus lumineuse de l'écran, est égale ou ne dépasse pas 60%, ou est égale ou inférieure à 40%, ou est égale ou inférieure à 20%.

Le moyen d'occultation permet donc de cacher les parties de l'écran perçues par un observateur comme étant d'intensité lumineuse différente par rapport au centre de l'écran. Ainsi, grâce à l'invention, un écran peut être éclairé de façon homogène à partir d'une source de lumière de moindre coût par rapport à une diode électroluminescente organique ou diode EO.

Selon un autre avantage, des sources de lumière plus résistantes aux vibrations mécaniques et aux variations de température que les diodes EO peuvent ainsi être utilisées. La source de lumière peut être une source de lumière couramment utilisée dans le domaine de l'automobile comme une ampoule à filament. De préférence, la source de lumière est une diode électroluminescente. La source de lumière est orientée de sorte que son faisceau lumineux éclaire directement la première face de l'écran. Ce mode de réalisation permet de limiter l'encombrement du dispositif de signalisation et faciliter son intégration dans ou sur un véhicule automobile.

L'invention offre ainsi une alternative plus fiable et plus économique à l'utilisation des diodes EO dans les dispositifs de signalisation pour véhicules automobiles.

Selon un autre avantage de l'invention, les dimensions de l'écran éclairé de façon homogène ne sont pas limitées par le procédé de fabrication de la source de lumière, comme c'est actuellement le cas pour les diodes EO. En effet, on peut aisément modifier les dimensions de l'écran en jouant par exemple sur l'angle d'ouverture du faisceau lumineux émis par la source de lumière et/ou la distance entre l'écran et la source de lumière. Ainsi, l'invention permet également la réalisation d'écrans lumineux de dimensions très variées, notamment de dimensions supérieures aux diodes EO.

Selon un autre avantage de l'invention, la source de lumière est placée derrière l'écran, de sorte que ses connecteurs électriques n'encombrent pas la périphérie de l'écran comme pour les diodes EO et peuvent être dissimulés derrière ledit écran.

Selon une variante de réalisation de l'invention, le moyen d'occultation comprend un film opaque entourant la partie de l'écran éclairée par le faisceau lumineux émis par la source de lumière. Par film opaque, on entend le fait que le film occulte le faisceau lumineux émis par la source de lumière. Le film opaque permet ainsi de dissimuler à un observateur les zones de la deuxième face de l'écran qui seraient perçues non homogène en intensité. Le film opaque peut également masquer une partie de l'écran, éclairée de façon homogène, de manière à définir un motif lumineux comme un pictogramme, une lettre ou un chiffre.

Selon une autre variante de réalisation de l'invention, le film opaque est placé devant la deuxième face de l'écran. Selon une variante de réalisation, le film opaque est placé devant la première face de l'écran. Selon une autre variante de réalisation, le film opaque comprend une encre recouvrant une partie de la deuxième face de l'écran. Il est à noter que le dispositif de signalisation peut comprendre plusieurs films opaques se superposant et mobiles, de sorte à former des motifs lumineux de formes différentes au niveau de l'écran lorsque les films opaques sont décalés.

Selon l'invention, le moyen d'occultation comprend une gaine présente entre la source de lumière et l'écran, la gaine étant agencée de manière à entourer le faisceau lumineux émis par la source de lumière de sorte que seule une partie centrale du faisceau lumineux éclaire directement l'écran. En d'autres termes, la gaine est configurée pour que la partie la plus intense du faisceau lumineux éclaire directement la première face de l'écran. Pour cela, la gaine est positionnée de manière à intercepter et/ou dévier la partie périphérique du faisceau lumineux. L'invention permet avantageusement de réduire l'épaisseur des bords du film opaque visant à dissimuler les zones de l'écran éclairées dont l'intensité est susceptible d'être perçue, par un observateur, comme étant différente de la zone de l'écran éclairée par le centre du faisceau lumineux. L'invention peut également permettre de s'affranchir de l'emploi d'un film opaque tel que décrit ci-dessus, tout en obtenant un résultat similaire, afin notamment de réduire l'encombrement du dispositif de signalisation. Par le terme « encombrement », on entend ici une diminution de la profondeur du dispositif de signalisation, la profondeur étant définie selon une direction normale ou sensiblement normale aux plus grandes faces de l'écran. Selon un autre avantage, l'invention permet d'éclairer un écran de façon homogène pour un observateur, en employant une source de lumière de moindre intensité lumineuse par rapport à l'état de la technique. En utilisant une source de lumière de plus faible intensité lumineuse, on réduit de façon significative l'encombrement de la source de lumière dans le dispositif de signalisation, notamment l'encombrement des dispositifs permettant de dissiper la chaleur produite par la source de lumière. Selon un autre avantage, l'invention permet également de réduire l'encombrement de la source lumineuse dans le dispositif de signalisation.

Selon une autre variante de réalisation de l'invention, la face interne de la gaine est de couleur claire, de préférence de couleur blanche. Ce mode de réalisation permet avantageusement à la gaine de réfléchir la partie périphérique du faisceau lumineux en direction de l'écran, afin notamment d'accroître son intensité lumineuse.

Selon une autre variante de réalisation de l'invention, la face interne de la gaine comprend des moyens de diffusion du faisceau lumineux. Ce mode de réalisation permet avantageusement d'homogénéiser l'intensité du faisceau réfléchi par la gaine.

Selon une autre variante de réalisation de l'invention, la gaine comprend une extrémité distale, en vis-à-vis de la première face de l'écran, délimitant une première ouverture, et le contour de la première ouverture est dissimulé derrière un film opaque, de préférence le film opaque est placé devant la deuxième face de l'écran.

Selon une autre variante de réalisation de l'invention, le contour de la première ouverture délimite une forme ovale ou polygonale. De préférence, le film opaque délimite une forme identique ou similaire au contour de la première ouverture.

Selon une autre variante de réalisation de l'invention, la gaine comprend une extrémité proximale en vis-à-vis de la source de lumière et l'extrémité proximale définit un contour ovale autour du faisceau lumineux. Selon l'invention, l'extrémité proximale forme un réflecteur optique autour du faisceau lumineux.

Selon une autre variante de réalisation de l'invention, l'écran est translucide. Ce mode de réalisation permet avantageusement d'atténuer les variations d'intensité lumineuse au niveau de la deuxième face de l'écran. De préférence, le coefficient de diffusion de l'écran, diminue lorsqu'on s'écarte du centre du faisceau lumineux. Selon une variante de réalisation préférée, le coefficient de diffusion de l'écran varie de sorte à compenser sensiblement la variation d'intensité lumineuse au niveau de la deuxième face de l'écran lorsque l'écran est éclairé par le faisceau lumineux. Ce mode de réalisation permet avantageusement d'atténuer les variations d'intensité lumineuse au niveau de la deuxième face de l'écran.

Selon une autre variante de réalisation de l'invention, le dispositif de signalisation comprend au moins deux écrans adjacents décrits ci-dessus, et une unité de commande permettant d'allumer ou d'éteindre indépendamment chaque source de lumière de façon indépendante. L'unité de commande peut être configurée pour allumer simultanément plusieurs écrans adjacents afin de former un écran lumineux de plus grandes dimensions et/ou allumer successivement plusieurs écrans de manière à créer une animation. Comme mentionné ci-dessus, l'invention permet l'utilisation d'une source de lumière de plus faible intensité lumineuse par rapport à l'état de la technique, afin de rétroéclairer un écran dont l'intensité lumineuse est perçue de façon homogène par un observateur. Ainsi, en juxtaposant plusieurs dispositifs de signalisation selon l'invention, un écran lumineux global de plus grandes dimensions peut être formé. De façon avantageuse, la profondeur du dispositif lumineux ne varie alors pas en fonction des dimensions de l'écran lumineux global. En effet, la profondeur du dispositif lumineux est identique ou sensiblement identique pour un ou plusieurs écrans adjacents. De ce fait, l'invention permet avantageusement la réalisation d'écrans lumineux global de plus grandes surfaces, perçus d'intensité lumineuse homogène par un observateur, pour un encombrement bien moindre en profondeur par rapport à l'état de la technique.

Selon un autre avantage, on réduit de façon significative l'encombrement de la source de lumière dans le dispositif de signalisation, notamment l'encombrement des dispositifs permettant de dissiper la chaleur produite par la source de lumière. Selon un autre avantage, ce mode de réalisation permet également de réduire l'encombrement de la source lumineuse dans le dispositif de signalisation.

Selon une autre variante de réalisation de l'invention, pour chaque écran, le moyen d'occultation comprend une gaine agencée entre la source de lumière et l'écran, chaque gaine étant configurée pour entourer le faisceau lumineux émis par chaque source de lumière de sorte que seule une partie centrale du faisceau lumineux éclaire directement l'écran et en ce que la gaine est translucide. Ce mode de réalisation permet de créer un dégradé d'intensité lumineuse autour d'un écran allumé, tout en préservant l'apparence homogène de l'écran en intensité. De préférence, les écrans adjacents ont leur gaine en contact afin de favoriser la diffusion de la lumière émise par l'écran allumé dans les écrans non allumés et adjacents. Ainsi, le dispositif de signalisation selon l'invention peut afficher des dégradés de lumière autour d'un ou plusieurs écrans allumés dont l'intensité est homogène.

Selon une autre variante de réalisation de l'invention, pour chaque écran le moyen d'occultation comprend une gaine agencée entre la source de lumière et l'écran, chaque gaine étant configurée pour entourer le faisceau lumineux émis par chaque source de lumière de sorte que seule une partie centrale du faisceau lumineux éclaire directement l'écran, et en ce que la face interne de chaque gaine est de couleur sombre, de préférence de couleur noire. Ce mode de réalisation permet à l'inverse de confiner la lumière de chaque écran afin que le dispositif de signalisation puisse afficher des motifs plus nets.

Selon une autre variante de réalisation de l'invention, l'écran placé devant la source de lumière comporte au moins deux couches superposées distinctes : une couche translucide et une couche métallisée recouvrant au moins partiellement la couche translucide. La couche métallisée est en contact avec la deuxième face de l'écran translucide et configurée pour réfléchir la lumière extérieure ambiante. De préférence, la couche métallisée recouvre entièrement la couche translucide de sorte que les éléments en vis-à-vis de la première face de la couche translucide ne sont pas apparents à travers l'écran lorsque la source de lumière est éteinte. La couche métallisée est réalisée à partir de l'un des matériaux suivants : chrome, inox, bronze, aluminium ou tungstène. Eventuellement, la couche métallisée peut être colorée.

Selon une autre variante de réalisation de l'invention, la couche translucide est colorée de façon non uniforme, avec une ou plusieurs couleurs distinctes afin de former des motifs visibles par un observateur faisant face au dispositif de signalisation.

Selon une autre variante de réalisation de l'invention, la couche translucide comporte des passages traversants ladite couche, dont les dimensions sont configurées pour former des zones éclairées par la source de lumière de façon plus intense au niveau de la couche métallisée. Ce mode de réalisation vise à permettre de former des motifs à la surface de la couche métallisée lorsque la source de lumière est allumée. De préférence, la plus petite dimension d'un passage est comprise entre 1 mm et 5 cm, de préférence entre 1 cm et 3 cm. De façon avantageuse, la réalisation de ces passages peut permettre à la fois de répondre à des souhaits esthétiques et des contraintes réglementaires.

Selon un autre mode de réalisation de l'invention, la couche translucide est sérigraphiée sur au moins une de ses faces, de manière à modifier localement sa transmittance lorsqu'elle est éclairée par source de lumière.

Selon un autre mode de réalisation de l'invention, le dispositif de signalisation comprend une couche transparente placée devant la couche métallisée, de sorte que la couche métallisée est présente entre la couche translucide et la couche transparente.

Selon un autre mode de réalisation de l'invention, la couche transparente est en contact avec la couche métallisée. Ce mode de réalisation est particulièrement avantageux lorsqu'on souhaite que l'écran forme une coque extérieure ou un voyant d'un feu de signalisation.

Selon un autre mode de réalisation de l'invention, la couche transparente est colorée, de préférence de couleur rouge.

L'invention concerne également un véhicule automobile comprenant un dispositif de signalisation tel que décrit ci-dessus.

Bien entendu, les différentes caractéristiques, variantes et formes de réalisation mentionnées ci-dessus peuvent être associées les unes avec les autres selon diverses combinaisons, dans la mesure où elles ne sont pas incompatibles ou exclusives les unes des autres.

### DESCRIPTION DES FIGURES

La description qui va suivre en regard des dessins annexés suivants, donnés à titre d'exemples non limitatifs, permettra de mieux comprendre en quoi consiste l'invention et comment elle peut être réalisée :
- la figure 1 illustre une coupe longitudinale d'un premier mode de réalisation d'un dispositif de signalisation sortant du cadre de l'invention ;
- la figure 2 illustre une coupe longitudinale d'un deuxième mode de réalisation d'un dispositif de signalisation selon l'invention ;
- la figure 3 illustre une coupe longitudinale d'un troisième mode de réalisation d'un dispositif de signalisation selon l'invention ;
- la figure 4 illustre une coupe longitudinale d'un quatrième mode de réalisation d'un dispositif de signalisation sortant du cadre de l'invention ;
- la figure 5 illustre une coupe longitudinale d'un cinquième mode de réalisation d'un dispositif de signalisation selon l'invention ;
- la figure 6 illustre une coupe longitudinale d'un sixième mode de réalisation d'un dispositif de signalisation selon l'invention.

### DESCRIPTION DÉTAILLÉE D'UN EXEMPLE DE RÉALISATION

Pour rappel, l'invention vise à proposer un dispositif de signalisation pour un véhicule automobile comprenant au moins un écran lumineux, éclairé de façon homogène, de plus grandes dimensions, plus fiable et moins coûteux par rapport à l'état de la technique.

La figure 1 présente un premier mode de réalisation d'un dispositif de signalisation 2A sortant du cadre de l'invention. Ce dispositif de signalisation comporte une source de lumière 4 montée sur un support 6. Le support comprend des pistes conductrices non représentées, reliant la source de lumière à une unité de commande 8 par l'intermédiaire de fils conducteurs 10. L'unité de commande 8 est configurée pour contrôler le fonctionnement de la source de lumière 4, c'est-à-dire l'allumer ou l'éteindre. La source de lumière est une diode électroluminescente.

La source de lumière 4 est positionnée en vis-à-vis d'un écran 12 par l'intermédiaire d'un châssis maintenant le support 6 à l'écran 12, de sorte à éclairer directement une première face 14 de l'écran. L'écran est choisi de manière à transmettre la lumière émise par la source de lumière 4 jusqu'à une deuxième face 16 opposée à la première face. Plus précisément, le châssis 18 maintient la source de lumière à une distance D de la première face de l'écran, de sorte que son faisceau lumineux 20 est circonscrit à la première face 14 de l'écran. L'écran est plan.

Le faisceau lumineux 20 émis par la source de lumière diminue en intensité lorsqu'on s'approche de sa périphérie. En d'autres termes, le faisceau lumineux 20 diminue en intensité lorsqu'on s'écarte de son axe optique (OO'), l'intensité du faisceau lumineux étant maximale en son centre. Ainsi, lorsque l'unité de commande 8 allume la source de lumière 4, la première face 14 est éclairée de façon non uniforme par le faisceau lumineux 20. Pour un observateur, la deuxième face 16 de l'écran apparaît plus lumineuse au niveau de l'axe optique (OO') de la source de lumière.

L'invention vise à pallier ce défaut, en proposant de positionner devant la deuxième face 16 de l'écran un film opaque 22, masquant les zones de la deuxième face apparaissant de moindre intensité lorsqu'elles sont éclairées par le faisceau lumineux 20. Pour cela, le film opaque 22 comporte un passage 24 dont la forme et les dimensions sont adaptées de manière à laisser apparente uniquement une zone de la deuxième face, semblant pour un observateur être éclairée de façon homogène par le faisceau lumineux 20.

L'inventeur a constaté que pour un observateur, une surface est perçue comme éclairée de façon uniforme ou homogène, lorsque la différence d'intensité lumineuse entre la zone la plus lumineuse de l'écran et une autre zone de l'écran, divisée par la valeur de l'intensité de la zone la plus lumineuse de l'écran, est égale ou ne dépasse pas 60%, ou est égale ou inférieure à 40%, ou est égale ou inférieure à 20%.

Ces mesures ont été réalisées dans un environnement dont l'intensité lumineuse ambiante est de l'ordre de 0,023 cd (candela), à l'aide d'un dispositif de mesure permettant de mesurer la luminance lumineuse de l'écran 12. Le dispositif de mesure est placé en vis-à-vis de l'écran 12 à une distance de 1,8 mètre. Selon le présent exemple, le dispositif de mesure est commercialisé par la société LMK.

Il est à noter que ces mesures sont réalisées au niveau de la deuxième face 16 de l'écran éclairée par la source de lumière, et non pas directement à partir du faisceau lumineux car ces mesures sont sensibles à la nature de l'écran et à sa distance D par rapport à la source de lumière 4.

À partir de cette constatation, il est aisé de déterminer de façon expérimentale les dimensions et la forme du passage 24 ménagé dans le film opaque 22. Il suffit pour cela de mesurer à l'aide d'un dispositif dédié la variation de l'intensité lumineuse au niveau de la deuxième face 16 de l'écran lorsque la source de lumière 4 éclaire l'écran 12.

Suite à ces mesures, le film opaque 22 est dimensionné et placé devant la deuxième face 16 de l'écran, de sorte à laisser passer uniquement une partie centrale 26 du faisceau lumineux 20, et masquer une autre partie dite périphérique dont l'intensité, au niveau de la deuxième face de l'écran, est égale ou inférieure à 80% par rapport au centre du faisceau lumineux 20, de préférence égale ou inférieure à 60% par rapport au centre du faisceau lumineux 20. Ainsi, seule la lumière contenue dans la partie centrale 26 du faisceau lumineux, définie par l'angle α sur la figure 1, est visible par un observateur à travers l'écran 12, alors que la partie périphérique 28 du faisceau lumineux entourant la partie centrale 26, définie par l'angle β sur la figure 1, est stoppée par le film opaque 22.

Selon une variante de réalisation non représentée, le passage 24 ménagé à travers le film opaque 22 peut délimiter un ou plusieurs pictogrammes et/ou lettres et/ou chiffres.

La figure 2 illustre à présent un deuxième mode de réalisation d'un dispositif de signalisation 2B selon l'invention. L'invention se distingue du précédent mode de réalisation en ce que le film opaque 22 n'est plus présent. Il est à noter que les éléments identiques entre les différents modes de réalisation décrits ci-après, sont indexés par les mêmes numéros de référence. Le film opaque 22 est remplacé par une gaine 30 positionnée entre la source de lumière 4 et la première face 14 de l'écran 12. Plus précisément, la gaine 30 est agencée autour du faisceau lumineux 20. La gaine comprend une extrémité proximale 32 en vis-à-vis de la source de lumière 4 et une extrémité distale 34 en contact avec l'écran 12. L'extrémité distale 34 est configurée pour intercepter la partie périphérique 28 du faisceau lumineux définie ci-dessus, de sorte que seule la partie centrale 26 du faisceau lumineux éclaire directement la première face 14 de l'écran. Selon l'invention, l'extrémité distale 34 est configurée pour absorber la lumière émise par la source de lumière 4 afin de préserver, pour un observateur, l'impression d'homogénéité de la lumière diffusant à travers la deuxième face 16 de l'écran 12. L'invention permet d'obtenir sensiblement le même résultat que le mode de réalisation précédent, tout en s'affranchissant de l'utilisation d'un film opaque placé devant l'écran. L'invention est donc avantageuse lorsqu'on souhaite préserver l'aspect de la deuxième face et/ou réduire l'encombrement du dispositif de signalisation. Selon une variante de réalisation sortant du cadre de l'invention, l'extrémité distale 34 peut être configurée pour réfléchir en direction de l'écran 12, la lumière émise par la source de lumière 4. Ce mode de réalisation permet avantageusement d'accroître l'intensité lumineuse de l'écran 12. De préférence, la surface de l'extrémité distale 34 est configurée pour diffuser de façon diffuse la lumière, afin d'accroître l'impression d'éclairage homogène de l'écran 12 lorsqu'il est rétroéclairé par la source de lumière 4. A titre d'exemple non limitatif, la face interne de la gaine 30 est de couleur claire ou sensiblement claire.

La figure 3 illustre un troisième mode de réalisation d'un dispositif de signalisation 2C selon l'invention. Dans ce mode de réalisation, plusieurs sources de lumière 4A, 4B et 4C sont placées sur un même support 6. Le support comprend des pistes conductrices non représentées, reliant chaque source de lumière à une unité de commande 8 par l'intermédiaire de fils conducteurs 10. L'unité de commande 8 est configurée pour contrôler le fonctionnement de chaque source de lumière 4A, 4B et 4C, de façon simultanée ou alternée.

Les sources de lumière 4A, 4B et 4C sont positionnées en vis-à-vis d'un écran 12 par l'intermédiaire d'un châssis 18 maintenant le support à l'écran 12, de sorte à éclairer une première face 14 de l'écran. L'écran est choisi de manière à transmettre la lumière émise par les sources de lumière 4 jusqu'à une deuxième face 16 opposée à la première face. Chaque faisceau lumineux 20 émis par une source de lumière est entouré par une gaine 30 dédiée. Comme décrit ci-dessus, chaque gaine est configurée pour intercepter la partie périphérique 28 du faisceau lumineux, de sorte que seule la partie centrale 26 du faisceau lumineux éclaire directement la première face 14 de l'écran. Selon l'invention, les gaines 30 sont opaques aux faisceaux lumineux 20 et configurées pour permettre aux parties centrales 26 des faisceaux lumineux de se croiser avant ou au niveau de la deuxième face 16 de l'écran, afin que ladite face soit éclairée de façon uniforme. Ainsi, les dimensions de l'écran de signalisation peuvent être facilement augmentées et dépasser les plus grandes dimensions des diodes EO actuelles. L'invention permet donc d'obtenir des écrans de signalisation d'intensité homogène de grandes dimensions pour un coût de fabrication faible. Selon le présent exemple, le dispositif de signalisation 2C comporte trois sources de lumière 4A, 4B et 4C, de manière à ce que le dispositif de visualisation puisse afficher trois pixels 17A, 17B, X17C lumineux au niveau de la deuxième face 16 de l'écran. Bien entendu, l'invention ne se limite pas à ce nombre de sources de lumière de sorte que l'écran lumineux peut afficher un nombre plus important de pixels.

Il est à noter que l'unité de commande 8 peut être configurée pour allumer alternativement ou de façon complémentaire chaque source de lumière 4A, 4B et 4C, afin de former des images ou des informations pixélisées, dont les dimensions et les formes peuvent être modifiées à volonté.

La figure 4 illustre un quatrième mode de réalisation d'un dispositif de signalisation 2D sortant du cadre de l'invention. Ce dispositif se distingue du troisième mode en ce que les gaines 30 sont réalisées dans un matériau permettant le passage d'une partie de la lumière émise par les sources de lumière 4A, 4B et 4C dans les gaines adjacentes. Ce mode de réalisation permet d'afficher au niveau de la deuxième face 16 de l'écran un ou plusieurs pixels lumineux 13 de même intensité, entouré d'un halo lumineux dont l'intensité décroît lorsqu'on s'écarte du ou desdits pixels lumineux. Ainsi, comme illustré par la figure 4, l'écran 12 affiche un pixel 17B lumineux homogène en intensité, éclairé par la partie centrale 26B du faisceau lumineux 20B émis par la source de lumière 4B, et deux pixels lumineux 17A et 17C d'intensité non homogène lorsque les sources de lumière 4A et 4B ne sont pas allumées.

La figure 5 illustre un cinquième mode de réalisation d'un dispositif de signalisation 2E selon l'invention. Ce dispositif de signalisation est un mode hybride entre le premier et le troisième mode de réalisation décrits ci-dessus. Plus précisément, un film opaque 22 est placé devant la deuxième face 16 de l'écran 12 du dispositif de signalisation 2C de manière à dissimuler le contour de chaque ouverture délimitée par l'extrémité distale 34A, 34B et 34C d'une gaine. À la différence du premier mode de réalisation, le film opaque 22 comprend ici plusieurs passages, chaque passage formant un motif de forme et de dimensions différentes. L'invention permet ainsi la réalisation d'un écran lumineux de grandes dimensions, formé de pixels 17A, 17B, 17C et 17C' lumineux différents, pour afficher simultanément ou alternativement différentes informations lumineuses.

La figure 6 illustre un sixième mode de réalisation d'un dispositif de signalisation 2F selon l'invention. Ce mode de réalisation est similaire au troisième mode de réalisation décrit ci-dessus, à la différence que l'écran 12 est courbé. Afin que l'écran puisse être éclairé de façon homogène par les sources de lumière 4A, 4B et 4C, celles-ci sont placées sur des supports 36 distincts. Chaque support est connecté à l'unité de commande 8 par l'intermédiaire d'une platine 38. La platine 38 permet également de maintenir chaque support au châssis 18, de sorte que chaque source lumineuse 4A, 4B et 4C est sensiblement à la même distance que l'écran 12.

Dans les exemples ci-dessus, la source lumineuse est de préférence une diode électroluminescente afin de limiter la profondeur des dispositifs de signalisation. Les diodes électroluminescentes peuvent être identiques ou bien différentes. Selon un autre mode de réalisation, chaque source lumineuse peut comprendre plusieurs diodes électroluminescentes de couleurs différentes. Ainsi, le dispositif de signalisation peut afficher un ou plusieurs pixels de différentes couleurs.

Les écrans 12 mentionnés ci-dessus sont réalisés à partir de matériaux plastiques de type PMMA. Ils peuvent comprendre une ou plusieurs couches de ces matériaux. De préférence, ils sont configurés pour diffuser la lumière émise par la ou les sources lumineuses 4A, 4B et 4C, de manière à accentuer l'effet d'éclairement homogène de l'écran 12. Pour cela, la surface de l'écran peut être grainée et/ou contenir des inclusions.

Les films opaques 22 décrits ci-dessus peuvent également être réalisés à partir des mêmes matériaux plastiques. Ils peuvent dans ce cas être teintés afin d'accentuer leur opacité. Alternativement ou en complément, les films opaques 22 peuvent comprendre une matière métallique, sous la forme d'une couche métallisée. Les films opaques peuvent comprendre plusieurs couches des matériaux mentionnés ci-dessus.

Les gaines 30 mentionnées ci-dessus peuvent comprendre les mêmes matériaux que les films opaques. Selon l'invention, la face interne de la partie proximale 32 des gaines est recouverte d'un matériau réfléchissant la lumière, et configurée pour réfléchir la lumière en direction de l'écran 12 du dispositif de visualisation, comme cela est illustré à la figure 2.

## Revendications

1. Dispositif de signalisation (2B, 2C, 2D, 2E, 2F) pour un véhicule automobile comprenant au moins un écran (12) éclairé de façon homogène, le dispositif de signalisation (2B, 2C, 2D, 2E, 2F) comportant :
- une source de lumière (4, 4A, 4B, 4C) configurée pour émettre un faisceau lumineux (20, 20A, 20B, 20C), dont l'intensité lumineuse diminue lorsqu'on s'approche de la périphérie du faisceau lumineux (20, 20A, 20B, 20C) ; et
- un écran (12) comprenant une première face (14) opposée à une deuxième face (16), l'écran (12) laissant passer au moins une partie du faisceau lumineux (20, 20A, 20B, 20C) émis par la source de lumière (4, 4A, 4B, 4C) ; et
- un moyen de maintien de l'écran (12) devant la source de lumière (4, 4A, 4B, 4C) de sorte que la source de lumière (4, 4A, 4B, 4C) puisse éclairer directement sa première face (14) ; et
- un moyen d'occultation (22, 30, 30A, 30B, 30C) d'une partie périphérique (28, 28A, 28B, 28C) du faisceau lumineux émis par la source de lumière (4, 4A, 4B, 4C), de sorte qu'au niveau de la deuxième face (16) de l'écran (12) la variation maximale d'intensité lumineuse est égale ou inférieure à 60% lorsque le faisceau lumineux (20, 20A, 20B, 20C) éclaire l'écran (12), le moyen d'occultation comprenant une gaine (30, 30A, 30B, 30C) présente entre la source de lumière (4, 4A, 4B, 4C) et l'écran (12), la gaine (30, 30A, 30B, 30C) étant agencée de manière à entourer le faisceau lumineux (20, 20A, 20B, 20C) émis par la source de lumière (4, 4A, 4B, 4C) de sorte que seule une partie centrale (26, 26A, 26B, 26C) du faisceau lumineux (20, 20A, 20B, 20C) éclaire directement l'écran (12) ;
**caractérisé en ce que**, la gaine (30, 30A, 30B, 30C) comprend une extrémité proximale (32) en vis-à-vis de la source de lumière (4) et une extrémité distale (34) en contact avec l'écran (12), l'extrémité distale (34) est configurée pour absorber la lumière émise par la source de lumière (4) et la face interne de la partie proximale (32) de la gaine est recouverte d'un matériau réfléchissant la lumière en direction de l'écran (12).

2. Dispositif de signalisation (2B, 2C, 2D, 2E, 2F) selon la revendication précédente, **caractérisé en ce que** la source de lumière (4, 4A, 4B, 4C) est une diode électroluminescente.

3. Dispositif de signalisation (2A, 2E) selon l'une des revendications précédentes, **caractérisé en ce que** le moyen d'occultation comprend un film opaque (22) entourant la partie de l'écran (12) éclairée par le faisceau lumineux (20, 20A, 20B, 20C) émis par la source de lumière (4, 4A, 4B, 4C).

4. Dispositif de signalisation (2A, 2E) selon la revendication précédente, **caractérisé en ce que** le film opaque (22) est placé devant la deuxième face (16) de l'écran (12).

5. Dispositif de signalisation (2E) selon l'une des revendications précédentes, **caractérisé en ce que** la face interne de la gaine (30, 30A, 30B, 30C) est de couleur claire, de préférence de couleur blanche.

6. Dispositif de signalisation (2B, 2C, 2D, 2E, 2F) selon la revendication précédente, **caractérisé en ce que** la face interne de la gaine (30, 30A, 30B, 30C) comprend des moyens de diffusion du faisceau lumineux (20, 20A, 20B, 20C).

7. Dispositif de signalisation (2E) selon la revendication précédente, **caractérisé en ce que** l'extrémité distale de la gaine (30, 30A, 30B, 30C), en vis-à-vis de la première face (14) de l'écran (12), délimitant une première ouverture, et **en ce que** le contour de la première ouverture est dissimulé derrière un film opaque (22), de préférence le film opaque (22) est placé devant la deuxième face (16) de l'écran (12).

8. Dispositif de signalisation (2A, 2E) selon la revendication précédente, **caractérisé en ce que** le contour de la première ouverture délimite une forme ovale ou polygonale.

9. Dispositif de signalisation (2B, 2C, 2D, 2E, 2F) selon la revendication précédente, **caractérisé en ce que** l' extrémité proximale (32) de la gaine (30, 30A, 30B, 30C) définit un contour ovale autour du faisceau de lumière.

10. Dispositif de signalisation (2B, 2C, 2D, 2E, 2F) selon l'une des revendications précédentes, **caractérisé en ce que** l'écran (12) est translucide.

11. Dispositif de signalisation (2C, 2D, 2E, 2F) pour un véhicule automobile comprenant au moins deux écrans (12) adjacents selon l'une des revendications précédentes et une unité de commande (8) permettant d'allumer ou d'éteindre indépendamment chaque source de lumière (4, 4A, 4B, 4C) de façon indépendante.

12. Véhicule automobile comprenant un dispositif de signalisation (2B, 2C, 2D, 2E, 2F) selon la revendication 11.

## Patentansprüche

1. Signalvorrichtung (2B, 2C, 2D, 2E, 2F) für ein Kraftfahrzeug mit mindestens einem homogen beleuchteten Lichtschirm (12), wobei die Signalvorrichtung (2B, 2C, 2D, 2E, 2F)
- eine Lichtquelle (4, 4A, 4B, 4C), die dazu ausgelegt ist, einen Lichtstrahl (20, 20A, 20B, 20C) auszustrahlen, dessen Leuchtstärke abnimmt, wenn man sich der Peripherie des Lichtstrahls (20, 20A, 20B, 20C) nähert, und
- einen Lichtschirm (12) mit einer ersten Seite (14), die von einer zweiten Seite (16) abgewandt ist, wobei der Lichtschirm (12) mindestens einen Teil des von der Lichtquelle (4, 4A, 4B, 4C) ausgestrahlten Lichtstrahls (20, 20A, 20B, 20C) durchläßt, und
- ein Mittel zum Halten des Lichtschirms (12) vor der Lichtquelle (4, 4A, 4B, 4C) so, daß die Lichtquelle (4, 4A, 4B, 4C) dessen erste Seite (14) direkt beleuchten kann, und
- ein Mittel (22, 30, 30A, 30B, 30C) zum Verdunkeln eines peripheren Teils (28, 28A, 28B, 28C) des von der Lichtquelle (4, 4A, 4B, 4C) ausgestrahlten Lichtstrahls, so daß die maximale Variation der Leuchtstärke an der zweiten Seite (16) des Lichtschirms (12) kleiner als oder gleich 60 % ist, wenn der Lichtstrahl (20, 20A, 20B, 20C) den Lichtschirm (12) beleuchtet, wobei das Verdunkelungsmittel eine zwischen der Lichtquelle (4, 4A, 4B, 4C) und dem Lichtschirm (12) befindliche Ummantelung (30, 30A, 30B, 30C) aufweist, wobei die Ummantelung (30, 30A, 30B, 30C) so ausgelegt ist, daß sie den von der Lichtquelle (4, 4A, 4B, 4C) ausgestrahlten Lichtstrahl (20, 20A, 20B, 20C) so umgibt, daß nur ein zentraler Teil (26, 26A, 26B, 26C) des Lichtstrahls (20, 20A, 20B, 20C) den Lichtschirm (12) direkt beleuchtet,
aufweist,
**dadurch gekennzeichnet, daß** die Ummantelung (30, 30A, 30B, 30C) ein der Lichtquelle (4) gegenüberliegendes proximales Ende (32) und ein mit dem Lichtschirm (12) in Kontakt befindliches distales Ende (34) aufweist, daß das distale Ende (34) dazu ausgelegt ist, das von der Lichtquelle (4) ausgestrahlte Licht zu absorbieren, und daß die Innenseite des proximalen Teils (32) der Ummantelung mit einem Material bedeckt ist, das das Licht in Richtung Lichtschirm (12) reflektiert.

2. Signalvorrichtung (2B, 2C, 2D, 2E, 2F) gemäß dem vorangehenden Anspruch, **dadurch gekennzeichnet, daß** die Lichtquelle (4, 4A, 4B, 4C) eine Leuchtdiode ist.

3. Signalvorrichtung (2A, 2E) gemäß einem der vorangehenden Ansprüche, **dadurch gekennzeichnet, daß** das Verdunkelungsmittel einen undurchsichtigen Film (22) aufweist, der den vom von der Lichtquelle (4, 4A, 4B, 4C) ausgestrahlten Lichtstrahl (20, 20A, 20B, 20C) beleuchteten Teil des Lichtschirms (12) umgibt.

4. Signalvorrichtung (2A, 2E) gemäß dem vorangehenden Anspruch, **dadurch gekennzeichnet, daß** der undurchsichtige Film (22) vor die zweite Seite (16) des Lichtschirms (12) gesetzt ist.

5. Signalvorrichtung (2E) gemäß einem der vorangehenden Ansprüche, **dadurch gekennzeichnet, daß** die Innenseite der Ummantelung (30, 30A, 30B, 30C) von heller Farbe, vorzugsweise von weißer Farbe ist.

6. Signalvorrichtung (2B, 2C, 2D, 2E, 2F) gemäß dem vorangehenden Anspruch, **dadurch gekennzeichnet, daß** die Innenseite der Ummantelung (30, 30A, 30B, 30C) Mittel zur Streuung des Lichtstrahls (20, 20A, 20B, 20C) aufweist.

7. Signalvorrichtung (2E) gemäß dem vorangehenden Anspruch, **dadurch gekennzeichnet, daß** das gegenüber der ersten Seite (14) des Lichtschirms (12) befindliche distale Ende der Ummantelung (30, 30A, 30B, 30C) eine erste Öffnung begrenzt und daß die Konturen der ersten Öffnung hinter einem undurchsichtigen Film (22) versteckt sind, wobei der undurchsichtige Film (22) vorzugsweise vor die zweite Seite (16) des Lichtschirms (12) gesetzt ist.

8. Signalvorrichtung (2A, 2E) gemäß dem vorangehenden Anspruch, **dadurch gekennzeichnet, daß** die Konturen der ersten Öffnung eine ovale oder polygonale Form abgrenzen.

9. Signalvorrichtung (2B, 2C, 2D, 2E, 2F) gemäß dem vorangehenden Anspruch, **dadurch gekennzeichnet, daß** das proximale Ende (32) der Ummantelung (30, 30A, 30B, 30C) ovale Konturen um den Lichtstrahl herum definieren.

10. Signalvorrichtung (2B, 2C, 2D, 2E, 2F) gemäß einem der vorangehenden Ansprüche, **dadurch gekennzeichnet, daß** der Lichtschirm (12) durchsichtig ist.

11. Signalvorrichtung (2C, 2D, 2E, 2F) für ein Kraftfahrtzeug mit mindestens zwei benachbarten Lichtschirmen (12) gemäß einem der vorangehenden Ansprüche und einer Steuereinheit (8), die ermöglicht, jede Lichtquelle (4, 4A, 4B, 4C) unabhängig voneinander einzuschalten oder auszuschalten.

12. Kraftfahrzeug mit einer Signalvorrichtung (2B, 2C, 2D, 2E, 2F) gemäß Anspruch 11.

## Claims

1. A signalling device (2B, 2C, 2D, 2E, 2F) for a motor vehicle comprising at least one homogeneously illuminated screen (12), the signalling device (2B, 2C, 2D, 2E, 2F) including:
- a light source (4, 4A, 4B, 4C) configured to emit a light beam (20, 20A, 20B, 20C), the light intensity of which decreases as the periphery of the light beam (20, 20A, 20B, 20C) is approached; and
- a screen (12) comprising a first face (14) opposite to a second face (16), the screen (12) allowing at least part of the light beam (20, 20A, 20B, 20C) emitted by the light source (4, 4A, 4B, 4C) to pass through; and
- a means for holding the screen (12) in front of the light source (4, 4A, 4B, 4C) in such a way that the light source (4, 4A, 4B, 4C) can illuminate directly the first face (14) thereof; and
- a means (22, 30, 30A, 30B, 30C) for occulting at least a peripheral portion (28, 28A, 28B, 28C) of the light beam emitted by the light source (4, 4A, 4B, 4C), in such a way that, at the second face (16) of the screen (12), the maximum variation of light intensity is equal to or lower than 60% when the light beam (20, 20A, 20B, 20C) illuminates the screen (12), the occulting means comprising a sheath (30, 30A, 30B, 30C) present between the light source (4, 4A, 4B, 4C) and the screen (12), the sheath (30, 30A, 30B, 30C) being arranged in such a way as to surround the light beam (20, 20A, 20B, 20C) emitted by the light source (4, 4A, 4B, 4C) in such a way that only a central portion (26, 26A, 26B, 26C) of the light beam (20, 20A, 20B, 20C) illuminates directly the screen (12);
**characterized in that** the sheath (30, 30A, 30B, 30C) comprises a proximal end (32) opposite the light source (4) and a distal end (34) in contact with the screen (12), the distal end (34) is configured to absorb the light emitted by the light source (4) and the internal face of the proximal portion (32) of the sheath is covered with a material reflecting the light towards the screen (12).

2. The signalling device (2B, 2C, 2D, 2E, 2F) according to the preceding claim, **characterized in that** the light source (4, 4A, 4B, 4C) is a light-emitting diode.

3. The signalling device (2A, 2E) according to one of the preceding claims, **characterized in that** the occulting means comprises an opaque film (22) surrounding the portion of the screen (12) that is illuminated by the light beam (20, 20A, 20B, 20C) emitted by the light source (4, 4A, 4B, 4C).

4. The signalling device (2A, 2E) according to the preceding claim, **characterized in that** the opaque film (22) is placed in front of the second face (16) of the screen (12).

5. The signalling device (2E) according to one of the preceding claims, **characterized in that** the internal face of the sheath (30, 30A, 30B, 30C) is light in colour, preferably white.

6. The signalling device (2B, 2C, 2D, 2E, 2F) according to the preceding claim, **characterized in that** the internal face of the sheath (30, 30A, 30B, 30C) comprises means for scattering the light beam (20, 20A, 20B, 20C).

7. The signalling device (2E) according to one of the preceding claims, **characterized in that** the distal end of the sheath (30, 30A, 30B, 30C), opposite the first face (14) of the screen (12), delimits a first opening, and **in that** the contour of the first opening is hidden behind an opaque film (22), the opaque film (22) being preferably placed in front of the second face (16) of the screen (12).

8. The signalling device (2A, 2E) according to the preceding claim, **characterized in that** the contour of the first opening delimits an oval or polygonal shape.

9. The signalling device (2B, 2C, 2D, 2E, 2F) according to the preceding claim, **characterized in that** the proximal end (32) of the sheath (30, 30A, 30B, 30C) defines an oval contour around the light beam.

10. The signalling device (2B, 2C, 2D, 2E, 2F) according to one of the preceding claims, **characterized in that** the screen (12) is translucent.

11. The signalling device (2C, 2D, 2E, 2F) for a motor vehicle comprising at least two adjacent screens (12) according to one of the preceding claims and a control unit (8) for switching on or off each light source (4, 4A, 4B, 4C) independently.

12. A motor vehicle comprising a signalling device (2B, 2C, 2D, 2E, 2F) according to claim 11.
